# EUROPÄISCHE PATENTSCHRIFT

(11) **EP 1 581 355 B1**
(45) Veröffentlichungstag und Bekanntmachung des Hinweises auf die Patenterteilung: **23.08.2006**
(21) Anmeldenummer: 03799513.1
(22) Anmeldetag: 29.12.2003
(51) Int. Cl.: B21C 47/00, B21B 38/00

(54) **VERFAHREN UND ANLAGE ZUM WALZEN UND ANSCHLIESSENDEN HASPELN VON METALLBAND, INSBESONDERE VON STAHLBAND**
METHOD AND PLANT FOR ROLLING AND SUBSEQUENT REELING OF METAL STRIP IN PARTICULAR STEEL STRIP
PROCEDE ET DISPOSITIF DE LAMINAGE ET DE BOBINAGE CONSECUTIF D'UNE BANDE METALLIQUE, NOTAMMENT D'UNE BANDE D'ACIER

(30) Priorität: 06.01.2003 DE 10300362
(43) Veröffentlichungstag der Anmeldung: 05.10.2005
(73) Patentinhaber: SMS Demag Aktiengesellschaft, 40237 Düsseldorf (DE)
(72) Erfinder: PETER, Martin, 57078 Siegen (DE); HOFHEINZ, Rudolf, 57271 Hilchenbach (DE); BAUMHOFF, Alfons, 57399 Kirchhundem (DE)
(74) Vertreter: Valentin, Ekkehard
(86) Internationale Anmeldenummer: PCT/EP2003/014938
(87) Internationale Veröffentlichungsnummer: WO 2004/060589

(56) Entgegenhaltungen:
- EP-A- 0 497 182
- EP-A- 0 773 178
- EP-A- 0 812 634
- US-A- 1 474 319
- US-A- 4 549 700

## Beschreibung

Die Erfindung betrifft ein Verfahren und eine Anlage zum Walzen und anschließenden Haspeln von Metallband, insbesondere von Stahlband, auf zumindest einen drehangetriebenen, spreizbaren Haspeldorn, wobei das Metallband in Längenabschnitten auf Walz-anomalien untersucht wird.

Aus der Praxis ist ein Karussellhaspel mit einer separaten Inspektionslinie bekannt. Das aus der Walzstraße austretende Stahlband wird zu Coils gewickelt. Zur Bandinspektion ist es erforderlich, ein ganzes Coil aus dem Materialfluss zu entnehmen und auf Walzfehler zu untersuchen. Diese Untersuchung ist sehr zeitaufwendig und wirtschaftlich nachteilig. Zum einen besteht nur eine geringe Zugriffsmöglichkeit und zum anderen kann die Ursache einer Walzanomalie erst verzögert beseitigt werden. Es tritt daher auch ein erheblicher Zeitverlust ein, in dem die Produktion mit den Fehlern weiterläuft.

Karussellwickelanlagen mit paarweisen Haspeldornen sind bekannt ( EP 0 812 634 B1). Eine solche Bauweise steht jedoch nicht unmittelbar in Zusammenhang mit einer Inspektionslinie.

In einem weiteren Karussellhaspel mit zwei Haspeldornen ( EP 1 039 978 B1 ) wird eine geeignete Ausbildung des Antriebs für die Haspeldorne vorgeschlagen.

Eine andere Ausbildung eines Karussellhaspels mit zwei Haspeldornen ( EP 0 773 178 B1 ) betrifft ebenfalls die Gestaltung der Antriebe für die Haspeldorne, so dass auch hier die Zuordnung einer Inspektionslinie zu der Haspelstation nicht berücksichtigt wird.

Der Erfindung liegt die Aufgabe zugrunde, ein Verfahren zum Walzen und anschließenden Haspeln von Metallband, insbesondere von Stahlband, und eine Anlage vorzuschlagen, die eine wirtschaftliche und schnelle Inspektion von Bandproben im kontinuierlichen Walzprozess gestattet.

Die gestellte Aufgabe wird erfindungsgemäß dadurch gelöst, dass die Bandprobe innerhalb der Walzlinie "inline" über eine tiefer liegende Haspelstation hinweg auf einen Inspektionstisch für eine freie Einsicht geleitet und gestoppt wird. Dadurch werden erhebliche Vorteile gegenüber einem separaten Inspektionsverfahren außerhalb der Walzlinie erzielt: Bei einem Inspektionsschnitt wird eine Blechtafel unmittelbar auf den Inspektionstisch befördert, so dass Fehlerquellen des Walzprozesses schneller erkannt werden können. Zudem wird nur eine Bandprobe in Form der Blechtafel benötigt und nicht ein ganzes Coil aus dem Materialfluss. Damit ist eine kurze Zugriffszeit gegeben, um die schnelle Inspektion durchzuführen. Die Investition eines zusätzlichen Inspektionshaspels sowie eines Wickelbund-Ausfahrwagens kann eingespart werden.

Der Walzprozess wird nach weiteren Merkmalen dadurch vorteilhaft unterstützt, dass nach dem Schneiden der Bandprobe der neue Bandanfang nach unten, unter den Inspektionstisch gelenkt und auf einen oberen Haspeldorn oder einen unteren Haspeldorn gewickelt wird. Dieser Vorgang findet statt, ohne den kontinuierlichen Walzprozess zu unterbrechen.

Eine Ausgestaltung besteht darin, dass die Bandproben durch Gurtbandförderer abgebremst werden, die in dem Inspektionstisch integriert sind.

Besonders vorteilhaft ist sodann, dass ein auf den oberen Haspeldorn angewikkeltes Wickelbund während des kontinuierlichen Walzbetriebs um 180° geschwenkt und auf einen vorgegebenen maximalen Bunddurchmesser fertig gewickelt wird.

Die Handhabung fertiger Wickelbunde kann sodann dadurch verbessert werden, dass auf dem unteren Haspeldorn gehaspelte Wickelbunde nach unten abgesenkt
und parallel zur Haspeldornachse ausgefahren werden. Dabei können die Wikkelbunde unmittelbar über eine Wickelbund-Hubvorrichtung abgesenkt werden.

Der Teil der Erfindung, der die Anlage betrifft, geht von einer Anlage zum Walzen und anschließenden Haspeln von Metallband, insbesondere von Stahlband, aus, die hinter einer Walzstraße, an das letzte Walzgerüst anschließend, angeordnet ist und mit einer Inspektionseinrichtung für die Untersuchung des Metallbandes auf Walzanomalien ausgestattet ist.

Die gestellte Aufgabe wird vorrichtungstechnisch und erfindungsgemäß dadurch gelöst, dass die Haspelstation unter der Ebene eines zur Walzlinie "inline" verlaufenden Inspektionstisches angeordnet ist, auf dem eine Bandprobe frei eingesehen werden kann.

Das aus dem letzten Walzgerüst austretende Stahlband kann derart geführt werden, dass am Eingang zur Haspelstation ein Ablenkaggregat zur Ablenkung des Metallbandes auf zumindest einen Haspeldorn vorgesehen ist.

Das Metallband kann bei einer Restlänge auf die beiden Haspeldorne verteilt werden, wenn nach einer weiteren Ausgestaltung die Haspelstation aus einem jeweils unterhalb der Ebene des Inspektionstisches exzentrisch innerhalb eines Drehrahmens angeordneten oberen Haspeldorn und einem unteren Haspeldorn gebildet ist.

Ein Umschalten der Haspeldorne um 180° wird außerdem dadurch erzielt, dass der obere Haspeldorn und der untere Haspeldorn auf einer durch die Mittenachse des Drehrahmens verlaufenden Diametralen liegen und um 180° schwenkbar sind.

Wie Versuche ergeben haben, ist es besonders vorteilhaft, dass die Diametrale unter einem Winkel zur Horizontalen von ca. 15° bis 25° verläuft.

Die 180°-Drehung wird dabei derart erzielt, dass der Drehrahmen für die Haspeldorne auf drehangetriebenen Stützrollen gelagert ist.

Weiterhin kann das Aufwickeln auf den unteren Haspeldorn dadurch noch verbessert werden, dass dem unteren Haspeldorn ein ein- oder ausschwenkbarer Andrückrollen-Arm mit einer Andrückrolle zugeordnet ist.

In der Zeichnung ist ein Ausführungsbeispiel der Erfindung dargestellt, das nachstehend näher erläutert wird.

Es zeigen:
- Fig. 1: eine Seitenansicht der Haspelstation mit Inspektionslinie,
- Fig. 2: dieselbe Seitenansicht der Haspelstation mit Inspektionstisch in vergrößertem Maßstab und
- Fig. 3: eine weiter vergrößerte Darstellung der Haspelstation.

In einer Walzstraße, wie z.B. einer Conti-Walzstraße, wird Metallband 1, insbesondere Stahlband 1, hinter dem letzten Walzgerüst 2 der Walzlinie 2a, aufgrund von Bandproben la mit einigen Metern Länge, auf Abweichungen (Anomalien), z.B. in der Oberfläche, der Geometrie, auf Dickenunterschiede, Welligkeiten u. dgl. geprüft. Die dafür eingerichtete Auslaufeinrichtung besteht hintereinanderfolgend aus einem Dickenmessgerät 3, einem Kantenprofil-Messgerät 4, einer Planheitsmessrolle 5, einem Führungstisch 6, einem ersten Treibrollenaggregat 7, einer Trommelschere 8 zum Schneiden der Bandprobe 1 a, einem zweiten Treibrollenaggregat 9 und einem Ablenkaggregat 10. Die Walzlinie 2a fortsetzend ist ein Inspektionstisch 11 angeordnet. Sobald die Trommelschere 8 Signale zum Schneiden erhält, entsteht die Bandprobe 1a innerhalb der Walzlinie 2a "inline" und bewegt sich über eine tiefer liegende Haspelstation 18 hinweg auf den Inspektionstisch 11 und wird für eine freie Einsichtnahme an einer Bandstopp-Vorrichtung 12 gestoppt. Die Bandprobe 1a wird dabei durch Gurtbandförderer 17 abgebremst, die in aufeinanderfolgenden Inspektionstischen 11 integriert sind.

Im weiteren Verlauf werden Bandproben 1a mittels eines dritten Treibrollenaggregats 13 weitertransportiert in eine Schere 14, in der Teilstücke geschnitten und über eine Rutsche 15 in einen Schrottwagen 16 gelangen. Der TransportAntrieb der Bandproben 1a erfolgt mittels der Gurtbandförderer 17. Zur Sicherung während der Bandinspektion ist die Bandstopp-Vorrichtung 12 abgeschwenkt.

In Fig. 2 ist die Haspelstation 18 größer dargestellt. Diese weist einen Riemenwickler-Schwenkrahmen 19 auf, der mittels eines separaten hydraulischen Schwenkantriebs 19a um eine Schwenkachse 19b schwenkbar ist. In der Haspelstation 18 sind ein oberer Haspeldorn 20 und ein unterer Haspeldorn 21 drehbar angetrieben angeordnet. Der obere Haspeldorn 20 ist von zwei Riemenwickler-Armen 22 umgeben. Die Riemenwickler-Arme 22 können über einen hydraulischen Riemenwicklerarm-Schwenkantrieb 26 aus- oder eingeschwenkt werden (vgl. auch Fig. 3).

Nach dem Schneiden der Bandprobe 1a wird der neue Bandanfang nach unten mittels des Ablenkaggregats 10 und unter den Inspektionstisch 11 gelenkt und auf dem oberen Haspeldorn 20 oder auf dem Haspeldorn 21 gewickelt. Der Walzprozess wird durch den jeweiligen Schneidvorgang nicht unterbrochen.

Ein auf dem oberen Haspeldorn 20 angewickelter Wickelbund 25 wird während des kontinuierlichen Walzbetriebs um 180° geschwenkt und auf einen vorgegebenen maximalen Bunddurchmesser 25a fertig aufgewickelt.

Die auf dem unteren Haspeldorn 21 gewickelten Wickelbunde 25 werden mittels einer Wickelbund-Hubvorrichtung 24 abgesenkt und auf einem Wickelbund-Ausfahrwagen 23 parallel zur Haspeldornachse austransportiert.

In Fig. 2 bzw. Fig. 3 ist ferner gezeichnet, dass am Eingang 27 zur Haspelstation 18 das Ablenkaggregat 10 das Metallband 1 aus der Walzlinie 2a in einem gewünschten Winkel zu dem Haspeldorn 20 und / oder 21 biegt. Außer dem Riemenwickler-Schwenkrahmen 19 ist in der Haspelstation 18 ein Drehrahmen 28 vorgesehen, in dem die Haspeldorne 20 und 21 drehgelagert und angetrieben sind. Die Haspeldorne 20 und 21 liegen exzentrisch zur Mittenachse 28a des Drehrahmens 28 mit gleichen Abständen auf der Diametralen. Der Drehrahmen 28 stützt sich auf Stützrollen 29, die drehangetrieben sind. Die Diametrale verläuft zur Horizontalen unter einem Winkel von ca. 15° bis 25°.

Ein Wickelbund 25 (Fig. 3) kann mit einem maximalen Bunddurchmesser 25a gewickelt werden. Im Bereich des unteren Haspeldorns 21 befindet sich am Gehäuse der Haspelstation 18 ein angelenkter Andrückrollen-Arm 30, der an seinem vorderen Ende eine Andrückrolle 31 trägt. Der Andrückrollen-Arm 30 kann von der mit dicken ausgezogenen Linien gezeichneten Ruhe-Position in eine mit dünnen, gestrichelten Linien gezeichnete Arbeitsposition vor- und zurückgeschwenkt werden.

### Bezugszeichenliste

- 1: Metallband, Stahlband
- 1a: Bandprobe
- 2: (letztes) Walzgerüst
- 2a: Walzlinie
- 3: Dickenmessgerät
- 4: Kantenprofil-Messgerät
- 5: Planheitsmessrolle
- 6: Führungstisch
- 7: erstes Treibrollenaggregat
- 8: Trommelschere
- 9: zweites Treibrollenaggregat
- 10: Ablenkaggregat
- 11: Inspektionstisch
- 12: Bandstopp-Vorrichtung
- 13: drittes Treibrollenaggregat
- 14: Schere
- 15: Rutsche
- 16: Schrottwagen
- 17: Gurtbandförderer
- 18: Haspelstation
- 19: Riemenwickler-Schwenkrahmen
- 19a: (hydraulischer) Schwenkantrieb
- 19b: Schwenkachse
- 20: oberer Haspeldorn

- 21: unterer Haspeldorn
- 22: Riemenwickler-Arm
- 23: Wickelbund-Ausfahrwagen
- 24: Wickelbund-Hubvorrichtung
- 25: Wickelbund
- 25a: maximaler Bunddurchmesser
- 26: (hydraulischer) Riemenwicklerarm-Schwenkantrieb
- 27: Eingang zur Haspelstation
- 28: Drehrahmen
- 28a: Mittenachse des Drehrahmens
- 29: Stützrollen
- 30: Andrückrollen-Arm
- 31: Andrückrolle

## Patentansprüche

1. Verfahren zum Walzen und anschließenden Haspeln von Metallband (1), insbesondere von Stahlband (1), auf zumindest einen drehangetriebenen, spreizbaren Haspeldorn (20), wobei das Metallband (1) in Längenabschnitten auf Walzanomalien untersucht wird,
**dadurch gekennzeichnet,**
**dass** die Bandprobe (1a) innerhalb der Walzlinie (2a) "inline" über eine tiefer als die Walzlinie (2a) liegende Haspelstation (18) hinweg auf einen Inspektionstisch (11) für eine freie Einsichtnahme geleitet und gestoppt wird.

2. Verfahren nach einem der Ansprüche 1 oder 2,
**dadurch gekennzeichnet,**
**dass** nach dem Schneiden der Bandprobe (1a) der neue Bandanfang nach unten, unter den Inspektionstisch (11) gelenkt und auf einen oberen Haspeldorn (20) oder einen unteren Haspeldorn (21) gewickelt wird.

3. Verfahren nach Anspruch 2,
**dadurch gekennzeichnet,**
**dass** die Bandproben (1a) durch Gurtbandförderer (17) abgebremst werden, die in den Inspektionstisch (11) integriert sind.

4. Verfahren nach einem der Ansprüche 1 bis 3,
**dadurch gekennzeichnet,**
**dass** ein auf den oberen Haspeldorn (20) angewickeltes Wickelbund (25) während des kontinuierlichen Walzbetriebs um 180° geschwenkt und auf den vorgegebenen maximalen Bunddurchmesser (25a) fertig gewickelt wird.

5. Verfahren nach einem der Ansprüche 1 bis 4,
**dadurch gekennzeichnet,**
**dass** auf dem unteren Haspeldorn (21) gehaspelte Wickelbunde (25) nach unten abgesenkt und parallel zur Haspeldornachse ausgefahren werden.

6. Anlage zum Walzen und anschließendem Haspeln von Metallband (1), insbesondere von Stahlband (1), mit einer Auslaufeinrichtung, die hinter einer Walzstraße, an das letzte Walzgerüst (2) anschließend, angeordnet ist und mit einer Inspektionseinrichtung für die Untersuchung des Metallbandes (1) auf Walzanomalien ausgestattet ist,
**dadurch gekennzeichnet,**
**dass** die Auslaufeinrichtung eine Haspelstation (18) aufweist, wobei die Haspelstation (18) unter der Ebene eines zur Walzlinie (2a) "inline" verlaufenden Inspektionstisches (11) angeordnet ist, auf dem eine Bandprobe (1a) frei eingesehen werden kann.

7. Anlage nach Anspruch 6,
**dadurch gekennzeichnet,**
**dass** am Eingang (27) zur Haspelstation (18) ein Ablenkaggregat (10) zur Ablenkung des Metallbandes (1) auf zumindest einen Haspeldorn (20; 21) vorgesehen ist.

8. Anlage nach einem der Ansprüche 6 oder 7,
**dadurch gekennzeichnet,**
**dass** die Haspelstation (18) aus einem jeweils unterhalb der Ebene des Inspektionstisches (11) exzentrisch innerhalb eines Drehrahmens (28) angeordneten oberen Haspeldorn (20) und einem unteren Haspeldorn (21) gebildet ist.

9. Anlage nach Anspruch 8,
**dadurch gekennzeichnet,**
**dass** der obere Haspeldorn (20) und der untere Haspeldorn (21) auf einer durch die Mittenachse (28a) des Drehrahmens (28) verlaufenden Diametralen liegen.

10. Anlage nach Anspruch 9,
**dadurch gekennzeichnet,**
**dass** die Diametrale unter einem Winkel zur Horizontalen von ca.15° bis 25° verläuft.

11. Anlage nach einem der Ansprüche 8 bis 10,
**dadurch gekennzeichnet,**
**dass** der Drehrahmen (28) für die Haspeldorne (20; 21) auf drehangetriebenen Stützrollen (29) gelagert ist.

12. Anlage nach einem der Ansprüche 8 bis 11,
**dadurch gekennzeichnet,**
**dass** dem unteren Haspeldorn (21) ein ein- oder ausschwenkbarer Andrückrollen-Arm (30) mit einer Andrückrolle (31) zugeordnet ist.

## Claims

1. Method of rolling and subsequent reeling up of metal strip (1), particularly of steel strip (1), on at least one rotationally driven, spreadable reeling mandrel (20), wherein the metal strip (1) is checked in length sections for anomalies in rolling, **characterised in that** the strip sample (1a) within the rolling line (2a) is conducted 'in-line' past a reeling station (18), which is disposed deeper than the rolling line (2a), onto an inspection table (11), and stopped, for free inspection.

2. Method according to one of claims 1 and 2, **characterised in that** after cutting of the strip sample (1a) the new strip start is guided downwardly below the inspection table (11) and wound up on an upper reeling mandrel (20) or a lower reeling mandrel (21).

3. Method according to claim 2, **characterised in that** the strip samples (1a) are braked by belt-band conveyors (17) integrated in the inspection table (11).

4. Method according to one of claims 1 to 3, **characterised in that** a wound coil (25) wound up on the upper reeling mandrel (20) is pivoted through 180° during continuous rolling operation and is wound to finished state to the predetermined maximum coil diameter (25a).

5. Method according to one of claims 1 to 4, **characterised in that** wound coils (25) reeled on the lower reeling mandrel (21) are lowered downwardly and moved out parallel to the reeling mandrel axis.

6. Plant for rolling and subsequent reeling of metal strip (1), particularly of steel strip (1), with an outlet device, which is arranged behind a rolling train, adjoining the last roll stand (2), and is equipped with an inspection device for checking the metal strip (1) for anomalies in rolling, **characterised in that** the outlet device comprises a reeling station (18), wherein the reeling station (18) is arranged below the plane of an inspection table (11), which extends 'in-line' with respect to the rolling line (2a) and on which a strip sample (1a) can be freely inspected.

7. Plant according to claim 6, **characterised in that** a deflecting unit (10) for deflecting the metal strip (1) to at least one reeling mandrel (20; 21) is provided at the inlet (27) to the reeling station (18).

8. Plant according to one of claims 6 and 7, **characterised in that** the reeling station (18) is formed from a respective upper reeling mandrel (20) arranged below the plane of the inspection table (11) eccentrically within a rotary frame (20) and a lower reeling mandrel(21).

9. Plant according to claim 8, **characterised in that** the upper reeling mandrel (20) and the lower reeling mandrel (21) lie on a diameter extending through the centre axis (28a) of the rotary frame (28).

10. Plant according to claim 9, **characterised in that** the diameter extends at an angle relative to the horizontal of approximately 15° to 25°.

11. Plant according to one of claims 8 to 10, **characterised in that** the rotary frame (28) for the reeling mandrels (20; 21) is mounted on rotationally driven support rollers (29).

12. Plant according to one of claims 8 to 11, **characterised in that** the lower reeling mandrel (21) is associated with a presser-roller arm (30), which is pivotable in or pivotable out, with a presser roller (31).

## Revendications

1. Procédé pour le laminage et le bobinage successif d'un feuillard métallique (1), en particulier d'un feuillard d'acier (1), sur un mandrin de bobinage (20) entraîné en rotation et susceptible d'être écarté, dans lequel le feuillard métallique (1) est analysé dans des portions de longueur vis-à-vis d'anomalies de laminage,
**caractérisé en ce que**
l'échantillon de feuillard (1a) est mené et arrêté à l'intérieur de la ligne de laminage (2a) "en ligne" au-delà d'une station de bobinage (18) située plus bas que la ligne de laminage (2a) sur une table d'inspection (11) pour une inspection visuelle libre.

2. Procédé selon la revendication 1,
**caractérisé en ce que**, après la découpe de l'échantillon de feuillard (1a), la nouvelle amorce de feuillard est déviée vers le bas au-dessous de la table d'inspection (11) et est bobinée sur un mandrin de bobinage supérieur (20) ou sur un mandrin de bobinage inférieur (21).

3. Procédé selon la revendication 2,
**caractérisé en ce que** les échantillons de feuillard (1a) sont freinés par des convoyeurs à bande (17) qui sont intégrés dans la table d'inspection (11).

4. Procédé selon l'une des revendications 1 à 3,
**caractérisé en ce qu'**une bobine (25) enroulée sur le mandrin de bobinage (20) pendant le fonctionnement continu en laminage est tournée de 180° et bobinée à finition au diamètre de bobine maximal prédéterminé (25a).

5. Procédé selon l'une des revendications 1 à 4,
**caractérisé en ce que** les bobines (25) bobinées sur le mandrin de bobinage inférieur (21) sont descendues vers le bas et sorties parallèlement à l'axe du mandrin de bobinage.

6. Installation pour le laminage et le bobinage successif de feuillard métallique (1), en particulier de feuillard d'acier (1), comprenant un système de sortie agencé derrière un train de laminoir et faisant suite à la dernière cage de laminoir (2), et comprenant des moyens d'inspection pour l'analyse du feuillard métallique (1) vis-à-vis d'anomalies de laminage,
**caractérisée en ce que**
le système de sortie comprend une station de bobinage (18), ladite station de bobinage (18) étant agencée au-dessous du plan d'une table d'inspection (11) disposée "en ligne" par rapport à la ligne de laminage (2a), table sur laquelle un échantillon de feuillard (1a) peut être inspecté visuellement librement.

7. Installation selon la revendication 6,
**caractérisée en ce qu'**à l'entrée (27) de la station de bobinage (18) est prévu un groupe de déviation (10) pour dévier le feuillard métallique (1) vers au moins un mandrin de bobinage (20 ; 21).

8. Installation selon l'une des revendications 6 ou 7,
**caractérisée en ce que** la station de bobinage (18) est formée par un mandrin de bobinage supérieur (20) et par un mandrin de bobinage inférieur (21) qui sont chacun agencés au-dessous du plan de la table d'inspection (11) de manière excentrique à l'intérieur d'un cadre rotatif (28).

9. Installation selon la revendication 8,
**caractérisée en ce que** le mandrin de bobinage supérieur (20) et le mandrin de bobinage inférieur (21) sont disposés sur une ligne diamétrale qui s'étend à travers l'axe central (28a) du cadre rotatif (28).

10. Installation selon la revendication 9,
**caractérisée en ce que** la ligne diamétrale s'étend sous un angle d'environ 15 à 25° par rapport à l'horizontale.

11. Installation selon l'une des revendications 8 à 10,
**caractérisée en ce que** le cadre rotatif (28) pour les mandrins de bobinage (20 ; 21) est monté sur des rouleaux de soutien (29) entraînés en rotation.

12. Installation selon l'une des revendications 8 à 11,
**caractérisée en ce qu'**un bras de rouleau presseur (30) susceptible d'être pivoté vers l'intérieur ou vers l'extérieur et doté d'un rouleau presseur (31) est associé au mandrin de bobinage inférieur (21).
